# FASCICULE DE BREVET EUROPEEN

(11) **EP 0 088 732 B1**
(45) Date de publication et mention de la délivrance du brevet: **16.09.1987**
(21) Numéro de dépôt: 83810098.0
(22) Date de dépôt: 09.03.1983
(51) Int. Cl.: A63B 47/02

(54) **Dispositif de ramassage de boules**
Ballaufheber
Ball retriever

(30) Priorité: 10.03.1982 CH 1466/82
(43) Date de publication de la demande: 14.09.1983
(73) Titulaire: Dessaux, Claude, CH-1003 Lausanne (CH)
(72) Inventeur: Golay, Fernand, CH-1228 Plan-les-Ouates (CH)
(74) Mandataire: Nithardt, Roland

## Description

La présente invention concerne un dispositif pour le ramassage de boules, comportant au moins un réceptacle de forme cylindrique orienté verticalement ouvert à ses deux extrémités, dont le diamètre intérieur correspond à celui des boules, et dont la paroi est en matériau élastique et comporte une fente longitudinale et des organes de retenue de boules à proximité de son extrémité inférieure, ainsi qu'un manche pourvu d'une poignée.

Les joueurs de boules lyonnaises ou de pétanque doivent fréquemment se baisser pour ramasser leurs boules ainsi que le cochonnet. Pour certains d'entre eux, les personnes âgées ou handicapées notamment, ceci représente une gêne qui, dans certains cas, peut aller jusqu'à les empêcher de jouer.

Il existe des dispositifs de ramassage de boules comprenant un aimant fixé à un cordon qui permet de ramasser les boules métalliques une à une sans se baisser. L'inconvénient de ces dispositifs existants réside dans le fait qu'on ne peut saisir qu'une seule boule à la fois, qu'ils ne permettent pas le stockage des boules et qu'il n'est pas possible de ramasser les cochonnets qui ne sont pas métalliques.

Pour permettre de ramasser et de conserver plusieurs boules, le FR-A-1 429 211 propose un dispositif du type indiqué en préambule, dans lequel la partie inférieure du réceptacle comporte plusieurs fentes longitudinales permettant des déformations élastiques radiales de la paroi du réceptacle, et un bourrelet de retenue qui s'écarte grâce à l'élasticité de cette paroi lorsqu'on presse le dispositif sur la boule que l'on ramasse. Cette boule repousse vers le haut dans le réceptacle cylindrique les boules ramassées préalablement. Toutefois, ce dispositif a pour inconvénient de se prêter uniquement au ramassage et au stockage de boules d'un diamètre déterminé, au maximum égal au diamètre intérieur du réceptacle cylindrique. En outre, pour prélever l'une des boules stockées, l'utilisateur doit généralement renverser le réceptacle, de sorte que toutes les boules qu'il renferme tendent à s'échapper.

Le dispositif de ramassage de boules selon la présente invention se propose de pallier ces inconvénients.

Dans ce but, ce dispositif est caractérisé en ce que la paroi de réceptacle est fendue longitudinalement sur toute sa hauteur de sorte qu'elle puisse se déformer élastiquement dans le sens radial d'une extrémité à l'autre du réceptacle, par écartement des bords de la fente.

Ainsi, il est possible de ramasser des boules dont le diamètre est inférieur ou supérieur au diamètre intérieur du réceptacle. De plus, l'utilisateur a la possibilité de prélever une boule dans le réceptacle en y introduisant un doigt par la fente pour extraire la boule par le haut.

Le dessin annexé illustre schématiquement et à titre d'exemples des formes d'exécution du dispositif selon l'invention.
La figure 1 est une vue en perspective d'une première forme de réalisation de ce dispositif.
La figure 2 est une vue de côté de la figure 1,
La figure 3 est une vue de dessins du dispositif de la figure 1,
La figure 4 est une vue partielle d'une variante d'exécution du dispositif de la figure 1,
La figure 5 représente une vue en perspective d'une autre forme de réalisation du dispositif selon l'invention,
La figure 6 représente une vue agrandie d'une forme de réalisation particulière de la poignée.

Le dispositif de ramassage de boules illustré par les figures 1 à 4 comporte un réceptacle 1 de forme générale cylindrique dont le diamètre intérieur correspond au diamètre des boules 2 à ramasser. Ce réceptacle présente une ouverture inférieure 3 qui s'évase vers l'extérieur de réceptacle. Au voisinage de son extrémité inférieure, il est pourvu d'organes de retenue 4 destinés à retenir les boules à l'intérieur du réceptacle.

Dans l'exécution illustrée, le réceptacle 1 est fendu sur toute sa hauteur et il est réalisé en un matériau élastique par exemple une matière synthétique ou de métal.

Les moyens de retenue sont constitués par un rétrécissement du diamètre du réceptacle qui peut être remplacé par une portion de couronne rapportée sur la surface interne du réceptacle ou des pattes élastiques 10 s'étendant à partir de la paroi du réceptacle vers l'intérieur de celui-ci (comme le montre la figure 4).

Le réceptacle 1 est pourvu de moyens de fixation d'un manche, par exemple d'un écrou 5 noyé dans sa masse.

Le manche 6, de préférence réalisé en plusieurs tronçons emboîtables ou pouvant être reliés les uns aux autres par des accouplements à vis 7, peut être exécuté en matière synthétique, en bois ou en métal plastifié.

Le dispositif de ramassage comporte également une pince 8 en un matériau déformable élastiquement, définissant une cavité de diamètre légèrement inférieur à celui d'un cochonnet 9, fixée sur le côté du réceptacle 1 à proximité de son extrémité inférieure.

Le dispositif illustré par la figure 5, comporte deux réceptacles 11 juxtaposés et disposés de part et d'autre d'un manche 12 pourvu d'une poignée 13. Ces deux réceptacles peuvent contenir chacun deux boules. Une pince 14 est accolée à la base des deux réceptacles et sert à ramasser et à maintenir en place un cochonnet. Le manche comporte, de préférence, plusieurs tronçons emboîtables 15 dont la longueur est sensiblement égale à la hauteur des réceptacles. Ces tronçons sont de préférence maintenus en position par un ressort ou un tendeur élastique intérieur. Le manche peut également être du type télescopique.

La poignée 13 de la figure 5 peut être remplacée par une poignée plus élaborée telle que représentée par la figure 6. Cette poignée 16 comporte deux pinces ou évidements 17 destinés à contenir deux cochonnets de réserve 18. Un téton 19, éventuellement fileté, permet le montage de la poignée sur le manche.

Le dispositif représenté par la figure 5, éventuellement équipé de la poignée de la figure 6, peut être entièrement replié de manière à se présenter sous la forme d'un coffret à boules pouvant contenir un jeu de boules ou de pétanque en dehors des périodes de jeu.

On utilise le dispositif de la façon suivante:
L'usager soulève le dispositif par le manche et pose l'ouverture inférieure du réceptacle sur une boule reposant sur le sol. Il appuie le dispositif sur la boule ce qui provoque un écartement des parois du réceptacle, de sorte que les moyens de retenue passent au-dessous de l'équateur de la boule. Sous l'effet de l'élasticité propre des parois du réceptacle qui se resserrent, la boule est levée à l'intérieur du réceptacle et repose sur les moyens de retenue. Comme la hauteur du réceptacle correspond au diamètre de deux ou trois boules, l'opération peut être répétée et plusieurs boules introduites dans le réceptacle. Si l'usager n'a pas besoin immédiatement de ses boules, il peut les laisser dans le réceptacle qui repose sur le sol et sert à stocker momentanément les boules. Lorsque l'usager a besoin d'une boule, il prend le manche, lève le dispositif et prend la boule supérieure logée dans le réceptacle. Puis il repose le dispositif sur le sol avec la ou les boules restantes.

A l'aide de la pince 8, l'usager peut également ramasser un cochonnet 9 sans se baisser.

## Revendications

1. Dispositif de ramassage de boules comportant au moins un réceptacle (1, 11) de forme cylindrique orienté verticalement ouvert à ses deux extrémités, dont le diamètre intérieur correspond à celui des boules (2), et dont la paroi est en matériau élastique et comporte une fente longitudinale et des organes de retenue de boules (4) à proximité de son extrémité inférieure, ainsi qu'un manche (6, 12) pourvu d'une poingée, caractérisé en ce que la paroi du réceptacle (1, 11) est fendue longitudinalement sur toute sa hauteur de sorte qu'elle puisse se déformer élastiquement dans le sens radial d'une extrémité à l'autre du réceptacle, par écartement des bords de la fente.

2. Dispositif selon la revendication 1, caractérisé en ce qu'il comporte deux réceptacles cylindriques (11) juxtaposés, susceptibles de contenir quatre boules, et un manche (12) repliable formé de plusieurs tronçons emboîtables dont la longueur est sensiblement égale à la hauteur des réceptacles.

## Claims

1. Device for gathering bowling balls including at least one vertically oriented cylindrical receptacle (1, 11) open at its two extremities, whose inner diameter corresponds to that of the bowling balls (2) and whose wall is made of an elastic material and includes a longitudinal slot and members (4) for keeping the bowling balls close to its lower extremity, as well as a stick (6, 12) provided with a handle, characterized in that the wall of the receptacle (1, 11) is split longitudinally over its entire height so that it may be elastically deformed in radial direction, from one end of the receptacle. to the other, by separation of the edges of the slot.

2. Device according to claim 1, characterized in that it includes two juxtaposed cylindrical receptacles (11), capable of containing four bowling balls, and a collapsible stick (12) formed of several sections fitting into one another whose length is substantially equal to the height of the receptacle.

## Patentansprüche

1. Gerät zum Einsammeln von Kugeln, das aus mindestens einem Sammelbehälter (1, 11) in Form eines vertikal angeordneten an seinen beiden Enden offenen Zylinders besteht, dessen innerer Durchmesser demjenigen der Kugeln (2) entspricht, dessen Wand aus elastischem Werkstoff ist und einen Längsspalt aufweist; des weiteren aus Rückhalteelementen (4) für die Kugeln in der Nähe seines unteren Endes, sowie aus einem Stiel (6, 12) versehen mit einem Handgriff, dadurch gekennzeichnet, dass die Wand des Sammelbehälters (1, 11) in seiner ganzen Höhe geschlitzt ist, derart, dass sie sich in radialer Richtung elastisch von einem Ende des Sammelbehälters bis zum anderen Ende durch Auseinanderspreizen der Schlitzränder verformen kann.

2. Gerät nach Anspruch 1, dadurch gekennzeichnet, dass es zwei zylindrische nebeneinanderliegende Sammelbehälter (11) aufweist, die in der Lage sind, vier Kugeln aufzunehmen, und einen zerlegbaren Stiel (12), der aus mehreren zusammensetzbaren Stücken besteht, deren Länge etwa gleich der Höhe der Sammelbehälter ist.
